# EUROPÄISCHE PATENTSCHRIFT

(11) **EP 2 138 236 B1**
(45) Veröffentlichungstag und Bekanntmachung des Hinweises auf die Patenterteilung: **22.08.2018**
(21) Anmeldenummer: 09008020.1
(22) Anmeldetag: 19.06.2009
(51) Int. Cl.: B02C 13/282

(54) **Mahlvorrichtung mit Mühle als Einbaumodul**
Grinding device with mill as built in module
Dispositif de broyage doté d'un moulin en tant que module intégré

(30) Priorität: 27.06.2008 DE 102008030749
(43) Veröffentlichungstag der Anmeldung: 30.12.2009
(73) Patentinhaber: HOSOKAWA ALPINE Aktiengesellschaft, 86199 Augsburg (DE)
(72) Erfinder: Konetzka, Georg, Dipl.-Ing., 86199 Augsburg (DE)

(56) Entgegenhaltungen:
- DE-A1- 1 679 862
- DE-A1- 2 544 496
- DE-B3-102006 021 196
- DE-T2- 69 324 147
- DE-U1- 9 300 910

## Beschreibung

Die Erfindung betrifft eine Mahlvorrichtung mit einer Mühle als Einbaumodul in ein Behältnis, insbesondere ein Filter oder Silo, nach dem Oberbegriff des Anspruchs 1.

### Stand der Technik

Mahlvorrichtungen mit Mühlen unterschiedlichster Art sind bekannt. Sie bestehen aus Produktaufgabe, Mühle, Produktabscheider und Gebläse. Manche Produkte erfordern einen hohen Luftvolumenstrom zur Kühlung des Produktes während der Mahlung, diese Anlagen werden im Durchluftbetrieb gefahren. Andere Produkte sind weniger temperaturempfindlich und können ohne kühlenden Luftstrom verarbeitet werden. Zur Unterstützung des Materialtransportes kann bei diesen Produkten die Luft im Kreislauf geführt werden. Vorteil dieser Lösung ist, dass aufwändige Produktabscheider wie Zyklone oder Filter entfallen. Die DE 9300910 U1 beschreibt eine Anlage zur Mahlung von Zucker. Hier ist eine Mühle direkt auf einem Behälter angeordnet. Das gemahlene Produkt wird danach in diesem Auffangtrichter zum Austrag geführt. In diesem Beispiel wird Luft in einem Kreislauf durch die Mühle gefahren, wobei die Luft aus dem Auffangtrichter abgezogen und vor die Mühle in den Produkteinlauf zugeführt wird.

Die DE 693 24 147 T2 offenbart eine Granuliermühle mit einem Cutter der aus einem Sammelbehälter gespeist wird und der über einem Granulatbehälter angeordnet ist, welcher das zerkleinerte Produkt aufnimmt. Der Cutter, der Sammelbunker und der Granulatbehälter sind über zwei Schwenkeinrichtungen miteinander verbunden und können über diese geöffnet werden, sodass der Cutter und der Granulatbehälter zugänglich werden.

Die DE 25 44 496 A1 offenbart eine Schneidmühle, deren Gehäuse aus einem Ober- und Unterteil besteht wobei der Rotor im Oberteil gelagert ist. Das Oberteil ist über eine zur Rotorachse parallele Achse klappbar mit dem Unterteil verbunden.

Die DE 16 79 862 A1 zeigt ebenfalls eine Schneidmühle, dessen Gehäuseober- und Unterteil über eine zur Rotorachse parallele Achse klappbar miteinander verbunden ist.

Die DE 10 2006 021 196 B3 offenbart Mühlen oder Sichter die so ausgeführt sind, dass das Mühlen- oder Sichtergehäuse über eine Achse mit einem Magnetlagerspindelgehäuse verbunden ist und durch wegklappen des Mühlen- oder Sichtergehäuses die Mahlwerkzeuge oder das Sichtrad frei gibt.

### Aufgabe

Aufgabe der Erfindung ist es eine Mahlvorrichtung der eingangs genannten Art zu schaffen, die kompakt und Kosten sparend aufgebaut ist, leicht zu Handhaben ist und bei explosionsfähigen Produkten auch leicht an die Anforderungen der einschlägigen Explosionsschutz-Richtlinien angepasst werden kann.

### Lösung

Diese Aufgabe wird durch eine Mahlvorrichtung mit den Merkmalen des Anspruchs 1 gelöst. Zweckmäßige Ausgestaltungen und vorteilhafte Weiterbildungen der Erfindung sind in den Unteransprüchen angegeben. Die erfindungsgemäße Mahlvorrichtung besteht aus einer Mühle, die derart ausgebildet ist, dass sie in eine Öffnung eines Behältnisses eingesteckt und in dieser Position betrieben werden kann. Das Behältnis übernimmt die Funktion des Mühlengehäuses. Dadurch entfällt das eigentliche Mühlengehäuse.

### Beschreibung der Erfindung

Die Mahlvorrichtung besteht aus Mühle in Modulbauweise und einem Behältnis einer verfahrenstechnischen Anlage. Das Behältnis in welches die Mühle eingebaut werden soll, weist eine Öffnung mit Flansch und Scharnierlager auf. Diese Öffnung ist ein Mannloch, das für Wartungszwecke vorgesehen ist. Der Deckel für diese Öffnung ist erfindungsgemäß als Mühlenfunktionsteil gestaltet.
Der Deckel mit Mühlenfunktionsteilen ist mit einem Deckelscharnier im Scharnierlager schwenkbar gekoppelt, so dass die Mühle aus dem Behältnis herausgeschwenkt werden kann. Der Deckel lässt sich mit Verbindungselementen verschließen und hält die Mühle in betriebssicherer Position.
Die Mühle ist folgendermaßen in den Verschlussdeckel eingebaut. Auf der einen Seite der Deckelplatte befindet sich der Antrieb für den Rotor der Mühle. Die Welle wird durch die Deckelplatte geführt. Auf der Innenseite ist das Mahlwerkzeug an den Rotor angebracht und der Stator fixiert. Im oberen Teil des Verschlussdeckels ist der Mühleneinlauf d.h. der Produkteinlauf angeordnet.
Als Mühle kann z.B. eine Prallmühle mit Stiftscheibenmahlwerk gewählt werden. Das Behältnis in das die Mühle eingebaut wird, kann ein Filter sein, aber auch ein Silo.
Bei der erfindungsgemäßen konstruktiven Lösung lässt sich so das eigentliche Mühlengehäuse sparen. Die Funktionsteile der Mühle, nämlich Antrieb, Welle, Rotor, Stator und Produkteinlauf werden an den Deckel montiert und als Modul in ein Behältnis mit Öffnung, z.B. ein Filter eingesteckt und der Deckel wird fest mit dem Flansch der Öffnung verbunden.
Erfindungsgemäße Mahlsysteme können ohne Luftstrom durch die Mühle, mit Umluft oder auch mit Durchluft ausgeführt werden.

### Vorteile der Erfindung

Vorteile der Erfindung ergeben sich daraus, dass das Mühlengehäuse und somit ein Kosten intensives Bauteil entfällt. Einsparungen ergeben sich besonders bei druckfesten Anlagen. Es entfallen außerdem die verbindenden Rohrleitungen zwischen Mühle und nachfolgenden Anlagenkomponenten.

Diese konstruktive Gestaltung von Mahlvorrichtungen lässt sich vorteilhaft für die Mahlung von Zucker einsetzten. Fein gemahlener Zucker gehört zu den explosionsfähigen Produkten das Mahlsystem muss daher gegen Explosionen geschützt werden. Zucker ist nicht temperaturempfindlich, daher ist die Verarbeitung ohne kühlenden Luftstrom möglich.

Die Erfindung stellt eine kostengünstige Möglichkeit der Nachrüstung von Anlagen mit Mühlen dar, da bestehende Anlagenteile weiter genutzt werden und das eigentliche Mühlengehäuse entfällt. Außerdem ist ein einfacher Einbau der nachzurüstenden Maschine durch Anflanschen der Mühle am Mannloch möglich.

Weitere Besonderheiten und Vorzüge der Erfindung ergeben sich aus der folgenden Beschreibung eines Ausführungsbeispiels anhand der Zeichnungen. Es zeigt:
Figur 1: Prallmühle mit Stiftscheibenmahlwerk als Einbaumodul in ein Behältnis
Figur 2: Prallmühle mit Plattenschlägermahlwerk als Einbaumodul in ein Behältnis
Figur 3: Prallmühle mit Mühleneinlauf Bestandteil des Behältnisses
Figur 4: Prallmühle mit Ausschnitt des Behältnisses

### Beschreibung der Abbildungen

Fig.1 zeigt eine Prallmühle (1) mit Stiftscheibenmahlwerk als Einbaumodul in Behältnisse (2) verfahrenstechnischer Anlagen. Das Behältnis (2) weist eine Öffnung (3) mit Anschlussflansch (4) und Scharnierlager (5) zur Aufnahme der Prallmühle (1) auf. Der Verschlussdeckel (6) ist als Mühlenfunktionsteil gestaltet und mit dem Deckelscharnier (7) zum Herausschwenken der Mühle aus dem Behältnis (2) im Scharnierlager (5) schwenkbar gekoppelt. Die Verbindungselemente (8) verschließen den Deckel und halten die Mühle in betriebssicherer Position. Im oberen Teil des Verschlussdeckels (6) ist der Mühleneinlauf (9) angeordnet, der über den schrägen Flansch (10) zur fest stehenden Zuführleitung (11) dicht abschließt. Im unteren Teil des Verschlussdeckels (6) ist der Mühlenantrieb (12) mit Mühlenwelle (13) angeflanscht. Die fest stehende Stiftscheibe (14) ist im Einlaufbereich zentrisch zur Mühlenwelle durch die Passungsbohrung (15) fixiert und mit dem innen liegenden Mühleneinlaufkanal (16) über die Verbindungselemente (17) befestigt. Lösbar über die Verbindungselemente (18) ist die rotierende Mahlscheibe (19) auf der Mühlenwelle (13) angeordnet. Das Dichtsystem (20) schließt den Einlauf im Bereich der Wellendurchführung nach außen ab.

Fig.2 zeigt eine Prallmühle mit Plattenschlägerwerk (21). Die Prallflächenmahlbahn (22) ist hier, wie in Fig.1 die fest stehende Stiftscheibe (14), lösbar im Einlaufbereich montiert. Die Abdeckscheibe (23) bildet mit den Distanzstücken (24) den Austragsspalt (26) zur Prallflächenmahlbahn (22). Zu Reinigungszwecken ist die Abdeckscheibe (23) lösbar durch die Verbindungselemente (25) mit der Prallflächenmahlbahn (22) verbunden.

Fig.3 zeigt eine Prallmühle mit Stiftscheibenmahlwerk (27) als Einbaumodul in Behältnisse verfahrenstechnischer Anlagen. In dieser Ausführung ist der Mühleneinlauf (28) Bestandteil des Behältnisses. Die fest stehende Stiftscheibe (14) ist über Distanzstücke (29) im definierten Abstand zur rotierenden Stiftscheibe (19) mit dem Verschlussdeckel (6) lösbar verbunden. Der Zwischenraum zwischen dem Flansch des Produkteinlaufes und der fest stehenden Stiftscheibe (14) wird bevorzugt mit einer weichen Dichtung (30) verschlossen. Der Mühleneinlauf kann auch demontierbar mit dem Behältnis verbunden ausgeführt sein, dann ist bei heraus geschwenkter Mühle und demontiertem Mühleneinlauf die entstandene Behältnisöffnung als Mannloch zu nutzen.

Fig.4 zeigt das Prallmühlenkonzept nach Fig.1 in geschlossenem Zustand und in der zweiten Ansicht mit heraus geschwenktem Einbaumodul. Als Konzepterweiterung ist ein System für Umluftbetrieb in Mühle und Behältnis integriert. Zur besseren Reinigung und Vermeidung unnötiger Doppelvermahlung ist das gesamte Umluftleitungssystem von der Lufteintrittsöffnung (35) bis zur Luftaustrittsöffnung (36) geneigt, zusätzlich ist der Anbau eines Abscheiders an der Lufteintrittsöffnung möglich.
Zur Minimierung der Behältnisöffnung in Abhängigkeit der Ausschwenksituation der Mahlorgane ist das Türschamier (37) mit zwei Freiheitsgraden ausgeführt, die neben der kreisförmigen Schwenkbewegung eine gerade Bahnkurve erzeugen können.

Die Erfindung ist nicht auf das vorstehend beschriebene und in den Zeichnungen dargestellte Beispiel beschränkt.

### Bezugszeichen

- 1: Prallmühle (mit Stiftscheibenmahlwerk)
- 2: Behältnis
- 3: Öffnung
- 4: Anschlussflansch
- 5: Scharnierlager
- 6: Verschlussdeckel
- 7: Deckelscharnier
- 8: Verbindungselemente
- 9: Mühleneinlauf
- 10: Flansch
- 11: Zuführleitung
- 12: Mühlenantrieb
- 13: Mühlenwelle
- 14: (fest stehende) Stiftscheibe
- 15: Passungsbohrung
- 16: Mühleneinlaufkanal
- 17: Verbindungselemente
- 18: Verbindungselemente
- 19: rotierende Mahlscheibe
- 20: Dichtsystem
- 21: Prallmühle mit Plattenschlägerwerk
- 22: Prallflächenmahlbahn
- 23: Abdeckscheibe
- 24: Distanzstücken
- 25: Verbindungselemente
- 26: Austragsspalt
- 27: Plattenschlägerwerk
- 28: Mühleneinlauf
- 29: Distanzstücke
- 30: Dichtung
- 31: Rohrleitung
- 32: Flansch
- 33: Behältnisflansch
- 34: Rohr
- 35: Lufteintrittsöffnung
- 36: Luftaustrittsöffnung
- 37: Türscharnier
- 38: Mühleneinlauf

## Patentansprüche

1. Mahlvorrichtung bestehend aus einem Behältnis (2) mit Öffnung (3), Anschlussflansch (4) und Deckel dafür (6) sowie einer Mühle (1) mit den Mühlenfunktionsteilen Antrieb (12), Welle (13), Rotor (19) und Stator (14), **dadurch gekennzeichnet, dass** die Öffnung (3) des Behältnisses ein Mannloch ist, wobei die Mühlenfunktionsteile an dem Deckel (6) angeordnet sind und wobei auf einer Seite des Deckels der Antrieb angeordnet ist, die Welle durch den Deckel geführt ist und auf der Innenseite des Deckels der Rotor und der Stator angeordnet sind und der Deckel über ein Deckelscharnier (7) mit dem Scharnierlager (5) am Behältnis (2) schwenkbar gekoppelt ist, sodass die Mühle aus dem Behälter herausschwenkbar ist und der Deckel über Verbindungselemente (8) verschließbar ist.

2. Mahlvorrichtung nach Anspruch 1 **dadurch gekennzeichnet, dass** die Mühle eine Prallmühle mit Stiftscheibenmahlwerk oder Plattenschlägermahlwerk ist.

3. Mahlvorrichtung nach Anspruch 1 und 2 **dadurch gekennzeichnet, dass** das Behältnis (2) ein Filter oder Silo ist.

4. Mahlvorrichtung nach einem der vorangegangenen Ansprüchen **dadurch gekennzeichnet, dass** der Mühleneinlauf (9) am Deckel (6) angeordnet ist

5. Mahlvorrichtung nach einem der vorangegangenen Ansprüche 1 bis 3 **dadurch gekennzeichnet, dass** der Mühleneinlauf (28) Bestandteil des Behältnisses (2) ist

6. Mahlvorrichtung nach einem der vorangegangenen Ansprüche **dadurch gekennzeichnet, dass** das Behältnis (2) mit einer Lufteintrittsöffnung (35) versehen ist, die über eine Rohrleitung (31) mit dem Mühleneinlauf (9) verbunden ist.

7. Verfahren zur Zerkleinerung von Feststoffen mit einer Mahlvorrichtung nach einem der vorangegangenen Ansprüche **dadurch gekennzeichnet, dass** die Mahlvorrichtung ohne Luft oder im Durchluftbetrieb oder im Umluftbetrieb gefahren wird.

## Claims

1. Grinding device consisting of a vessel (2) with opening (3), connection flange (4) and cover (6) as well as a mill (1) with the following functional components: drive (12), shaft (13), rotor (19) and stator (14), **characterised in that** the opening (3) of the vessel is a manhole whereby the functional components of the mill are arranged on the cover (6), and whereby the drive is located on one side of the cover, the shaft is routed through the cover and the rotor and stator are arranged on the other side of the cover and the cover is swivel-mounted on the vessel (2) by means of a hinged bearing (5) so that the mill can be swivelled out of the vessel and the cover can be closed securely using connecting elements (8).

2. Grinding device in accordance with Claim 1, **characterised in that** the mill is an impact mill with pin disc grinding unit or plate beater grinding unit.

3. Grinding device in accordance with Claims 1 and 2, **characterised in that** the vessel (2) is a filter or silo.

4. Grinding device in accordance with one of the foregoing claims, **characterised in that** the mill inlet (9) is located on the cover (6).

5. Grinding device in accordance with one of the foregoing Claims 1 to 3, **characterised in that** the mill inlet (28) is an integral part of the vessel (2).

6. Grinding device in accordance with one of the foregoing claims, **characterised in that** the vessel (2) is equipped with an air inlet (35) which is connected to the mill inlet (9) via a ducting (31).

7. Process for comminuting solids using a grinding device in accordance with one of the foregoing claims, **characterised in that** the grinding device is operated either without air or in through-air or circuit-air mode.

## Revendications

1. Installation de broyage constituée d'un conteneur (2) avec une ouverture (3), une bride de raccordement (4) et un couvercle adapté (6) ainsi qu'un broyeur (1) avec les composants fonctionnels entraînement (12), arbre (13), rotor (19) et stator (14), **caractérisée par le fait que** l'ouverture (3) du conteneur est un trou d'homme, les composants fonctionnels du broyeur étant disposés sur le couvercle (6), et l'entraînement étant disposé sur une face du couvercle, l'arbre passant à travers le couvercle, le rotor et le stator étant disposés sur la face intérieure du couvercle, et le couvercle étant couplé de manière pivotante par l'intermédiaire d'une charnière (7) avec palier de charnière (5) sur le conteneur (2), de telle sorte que le broyeur puisse être pivoté hors du conteneur, et que le couvercle puisse être fermé par des éléments de liaison (8).

2. Installation de broyage selon la revendication 1, **caractérisée par le fait que** le broyeur est un broyeur à impact avec organe de broyage à disque porte-broches ou rotor à plaques.

3. Installation de broyage selon les revendications 1 et 2, **caractérisée par le fait que** le conteneur (2) est un filtre ou un silo.

4. Installation de broyage selon l'une des revendications précédentes, **caractérisée par le fait que** l'alimentation du broyeur (9) est disposée sur le couvercle (6).

5. Installation de broyage selon l'une des revendications précédentes 1 à 3, **caractérisée par le fait que** l'alimentation du broyeur (28) est un composant du conteneur (2).

6. Installation de broyage selon l'une des revendications précédentes, **caractérisée par le fait que** le conteneur (2) est équipé d'une entrée d'alimentation d'air (35), reliée par une conduite (31) avec l'alimentation (9) du broyeur.

7. Procédé de broyage de substances solides avec une installation de broyage selon l'une des revendications précédentes, **caractérisé par le fait que** l'installation de broyage peut fonctionner sans air, ou avec de l'air en circuit ouvert ou en circuit fermé.
